# FASCICULE DE BREVET EUROPEEN

(11) **EP 1 751 023 B1**
(45) Date de publication et mention de la délivrance du brevet: **19.12.2007**
(21) Numéro de dépôt: 05747051.0
(22) Date de dépôt: 14.04.2005
(51) Int. Cl.: B65D 51/32, A45D 34/04, A45D 40/26

(54) **DISTRIBUTEUR DE PARFUM**
VERTEILVORRICHTUNG FÜR PARFUM
PERFUME DISPENSER

(30) Priorité: 16.04.2004 FR 0404023
(43) Date de publication de la demande: 14.02.2007
(73) Titulaire: Valois SAS, F - 27110 Le Neubourg (FR)
(72) Inventeur: PERIGNON, Fabrice, 27130 Verneuil-sur-Avre (FR)
(74) Mandataire: CAPRI
(86) Numéro de dépôt international: PCT/FR2005/050242
(87) Numéro de publication internationale: WO 2005/105598

(56) Documents cités:
- DE-C- 491 938
- GB-A- 735 815
- US-A- 4 410 096
- US-A- 4 712 936
- US-A- 4 732 287
- US-B1- 6 186 689

## Description

La présente invention concerne un distributeur de parfum comprenant un réservoir de parfum et un bouchon monté sur le réservoir de parfum. Ce bouchon comporte une embase de fixation définissant un orifice et un organe d'obturation apte à obturer ledit orifice.

De nombreux systèmes de fermeture de récipient, appelés communément bouchons, comportant un organe de d'obturation apte à se fixer sur une embase afin d'interdire la sortie de produit fluide contenu dans un récipient sont connus de l'état de la technique. Il est par exemple connu dans le domaine des échantillons en parfumerie cosmétique des distributeurs présentant un réservoir d'une contenance de l'ordre de deux à trois millilitres, appelé communément flaconnette, muni d'un bouchon comportant un capuchon amovible. Le capuchon peut aussi être fixé sur une embase montée sur le col de la flaconnette. En variante, le capuchon peut être simplement enfoncé sur le col ou dans le col de la flaconnette. Une fixation par vissage peut aussi être mise en oeuvre afin de fixer le capuchon sur l'embase ou le col de la flaconnette. Ainsi, pour distribuer une dose de produit fluide, il suffit de retirer le capuchon en le dévissant ou en le tirant puis de pencher ou de renverser le distributeur afin d'extraire le produit contenu dans le réservoir. Le produit contenu dans le réservoir, qui peut être une crème, une lotion, un parfum ou une poudre, est alors généralement recueilli sur le bout des doigts par l'utilisateur puis appliqué sur une surface d'application, en général la peau. Ainsi, un problème lié à l'utilisation de telles flaconnettes réside dans la non reproductibilité des doses de produit fluide distribuées et de manière plus générale dans l'imprécision des doses prélevées. Un autre problème est lié à l'intervention des doigts qui sont d'une part imprégnés et polluent d'autre par le produit dans la flaconnette.

Un distributeur selon le préambule de la revendication 1 est décrit dans le document US-A-4 732 287.

Un but de la présente invention consiste donc à améliorer les dispositifs de distribution existants.

La présente invention a encore pour but de remédier aux inconvénients de l'art antérieur par la mise en oeuvre d'un distributeur comportant un bouchon capable d'extraire du produit fluide de façon plus précise et plus reproductible, et sans l'intervention des doigts de l'utilisateur.

Un autre but de la présente invention est encore la mise au point d'un bouchon facile à fabriquer, à assembler et de faible coût de revient.

Une fixation étanche du capuchon sur le col ou l'embase est un autre problème.

Pour atteindre ces buts, la présente invention propose un distributeur de parfum tel que défini dans la revendication 1.

Avantageusement, l'élément de prélèvement et/ou d'application comporte des moyens de rétention de produit fluide. Ils peuvent se présenter sous la forme de rainures ou de nervures par exemple.

Avantageusement, l'embase comporte une bague pourvue d'un profil d'encliquetage apte à venir s'encliqueter dans un évidement correspondant dudit col afin de maintenir ladite embase sur ledit col.

Avantageusement, ladite embase comporte une jupe d'étanchéité apte à venir en contact étanche dans ledit col.

Ladite embase et ledit organe d'obturation sont réalisés de manière monobloc en étant reliés l'un à l'autre par un pont de matière cassable lors d'une première utilisation. Cette réalisation monobloc constitue ainsi une sécurité de premier usage garantissant à l'acheteur la primeur d'utilisation du dispositif commercialisé. Le pont de matière garantit également une parfaite étanchéité du distributeur avant la première utilisation.

L'orifice de l'embase est délimité par un bord périphérique relié par ledit pont de matière à une surface de jonction de l'élément de prélèvement et/ou d'application. En d'autres termes, l'embase est initialement reliée d'une pièce à l'organe d'obturation, et définit, après retrait de l'organe d'obturation, un bord périphérique formant l'orifice de distribution. L'embase peut être reliée à l'organe d'obturation autre part qu'au niveau de l'élément de prélèvement.

La caractéristique essentielle de l'invention consiste en ce que ledit bord périphérique est apte à venir en contact étanche contre une surface d'étanchéité dudit élément de prélèvement et/ou d'application après une rupture dudit pont de matière. Il s'agit là d'une position fermée de refermeture étanche après la première utilisation.

Avantageusement, ledit élément de prélèvement et/ou d'application comporte un cordon d'encliquetage apte à coopérer avec ledit bord périphérique pour le maintenir en contact étanche de la surface d'étanchéité en position fermée de refermeture.

Avantageusement, ledit cordon d'encliquetage est situé entre la surface de jonction et la surface d'étanchéité.

Avantageusement, ledit organe d'obturation comporte un élément de préhension destiné à être saisi par un utilisateur, ledit élément de préhension comportant une paroi basale située en regard de ladite embase, ladite paroi basale étant distante de ladite embase avant rupture du pont de matière et venant en butée ou au contact de ladite embase après rupture du pont de matière et encliquetage du bord périphérique entre ledit cordon d'encliquetage et ladite paroi basale.

Avantageusement, ladite surface d'étanchéité est localisée entre ledit cordon d'encliquetage et ladite paroi basale.

Avantageusement, ledit élément de préhension comporte deux faces opposées en miroir présentant chacune une surface concave destinée à faciliter la préhension et le retrait de l'organe d'obturation.

De préférence, ledit orifice présente un diamètre tel que le produit fluide contenu dans le réservoir est retenu par capillarité au niveau dudit orifice lorsque ledit bouchon est retourné. On peut ainsi se servir du bouchon comme applicateur.

Avantageusement, ledit orifice présente un diamètre avantageusement de 2 à 6 mm et de préférence de 3 à 4 mm.

L'invention sera maintenant plus amplement décrite en référence aux dessins joints donnant à titre d'exemple non limitatif un mode de réalisation de l'invention.

Sur les figures :
- la figure 1a est une vue en section transversale verticale à travers un distributeur de produit fluide comportant un bouchon selon l'invention avant première utilisation,
- la figure 1b est un agrandissement d'une partie du bouchon représenté en figure 1a,
- la figure 2a est vue similaire à la figure la en position fermée de refermeture du bouchon,
- la figure 2b est vue similaire à la figure 1b en position fermée de refemeture représentée en figure 2a,
- la figure 3 est une vue latérale en section transversale verticale d'un distributeur de produit fluide comportant un bouchon selon l'invention avant utilisation,
- la figure 4 est vue similaire à la figure 3 présentant une variante de réalisation du bouchon selon l'invention,
- la figure 5 est une vue également similaire à la figure 3 présentant une autre variante de réalisation du bouchon selon l'invention.

En référence aux figures, le distributeur de produit fluide de l'invention comporte un réservoir 4 et un bouchon 1.

Le réservoir 4, destiné à contenir un parfum peut être réalisé en verre ou en plastique. Le réservoir 4 comporte un col 40 formant une ouverture faisant communiquer l'intérieur du réservoir avec l'extérieur. Le col 40 comporte une paroi interne 41 située dans l'ouverture du col, une extrémité supérieure 43 et une paroi externe 42. Un évidement 401 est ménagé au niveau de la paroi externe 42. Le réservoir comprend également un fût 44, obturé par un fond 45. La paroi externe du fût 44 peut par exemple être circulaire cylindrique. La contenance du réservoir est généralement de l'ordre de quelques millilitres.

Le bouchon 1 comporte deux éléments constitutifs, à savoir, une embase de fixation 2 et un organe d'obturation 3.

L'embase de fixation 2 comprend un plateau radial 20, une jupe d'étanchéité 21 et une bague 22 de fixation.

Le plateau radial 20 forme une surface supérieure, avantageusement circulaire et plane.

La jupe d'étanchéité 21 s'étend axialement vers le bas à partir du plateau radial 20.

La bague 22 s'étend axialement à partir de la périphérie externe du plateau radial 20 de façon concentrique à la jupe d'étanchéité 21 et comporte une extrémité inférieure pourvue d'un profil d'encliquetage 220, qui fait saillie vers l'intérieur.

Ainsi, lorsque l'embase 2 est montée sur le col 40 du réservoir 4, la bague 22 est en contact de la paroi externe 42 et le profil d'encliquetage 220 est alors engagé dans l'évidement 401. Avantageusement, la bague 22 s'étend dans l'alignement du fût 44, de manière à conférer avantageusement un aspect général tubulaire. Le plateau radial 20 est disposé avantageusement de façon à venir reposer sur l'extrémité supérieure 43 du col. La jupe d'étanchéité 21 vient quant à elle se loger dans l'ouverture du col, avantageusement en contact étanche avec la paroi interne 41 de sorte à éviter toute possibilité de fuite entre le col et l'embase.

L'organe d'obturation 3, réalisé préférentiellement en matériau plastique, comprend un élément de préhension 30 et un élément de prélèvement et/ou d'application de produit fluide 31.

L'élément de préhension 30, destiné à être saisi par un utilisateur lors d'une application de produit fluide, peut présenter toutes formes appropriées. Selon un mode de réalisation préféré, l'élément de préhension 30 comporte un sommet 300, à partir duquel s'étendent deux bords 301 en vis à vis et deux faces 303a et 303b situées également en vis-à-vis. Les bords 301 et les faces 303a et 303b forment ainsi quatre pans débouchant sur une paroi basale 302. Comme visible sur la figure 3 représentant un distributeur de profil, les faces 303a et 303b s'étendent du sommet 300 jusqu'à la paroi basale 302 en étant agencées de part et d'autres des bords 301. Ces faces 303a et 303b présentent une forme incurvée et plus particulièrement concave. Le sommet 300 présentant une largeur inférieure à la paroi basale 302, les faces 303a et 303b divergent donc de façon plus importante au niveau de la paroi basale 302. Ces faces 303a et 303b dans ce mode de réalisation préféré forment ainsi deux faces opposées en image de miroir à partir d'un plan de symétrie A traversant axialement les bords 301 de l'organe d'obturation 3. Cette forme de réalisation est particulièrement avantageuse, facilitant la prise en main de l'organe d'obturation 3 et son retrait du réservoir 4.

L'élément de prélèvement et/ou d'application 31 a pour fonction de permettre le prélèvement d'une quantité donnée de produit fluide. L'élément 31 présente une configuration générale cylindrique avantageusement tronconique, mais cette configuration n'est pas limitative, de nombreuses formes pouvant être envisagées. La section de l'élément 31 est de préférence régulièrement décroissante depuis l'élément de préhension.

L'élément de prélèvement 31 a également pour fonction de faciliter la remise en place de l'organe d'obturation sur l'embase.

L'élément 31 comporte avantageusement une extrémité inférieure libre 313, une surface de jonction 310, un cordon d'encliquetage 311 et une surface d'étanchéité 312.

L'extrémité inférieure libre 313 peut comporter des moyens de rétention de produit fluide. Ces moyens de rétention peuvent être plusieurs rainure(s) longitudinale(s) 3130 comme représentée(s) sur la figure 4 ou une fente 3131, comme représentée sur la figure 5, traversant de part et d'autre l'extrémité inférieure 313. Cependant d'autres formes de réalisation de moyens garantissant la rétention de produit fluide peuvent être envisagées comme par exemple une boucle de rétention, un pinceau, un tampon ou un embout souple.

La surface de jonction 310 est une surface cylindrique circulaire s'étendant sur le pourtour de l'élément 31.

Le cordon d'encliquetage 311 forme un bourrelet annulaire faisant saillie radialement à partir de l'élément 31.

La surface d'étanchéité 312 correspond quant à elle également à une surface cylindrique circulaire s'étendant sur le pourtour de l'élément 31.

Avantageusement, la surface de jonction 310 et la surface d'étanchéité 312 se situent de part et d'autre du cordon d'encliquetage 311. Dans le mode de réalisation représenté sur les différentes figures, la surface de jonction 310 est située entre l'extrémité inférieure libre 313 de l'élément 31 et le cordon d'encliquetage 311 alors que la surface d'étanchéité 312 est localisée entre le cordon d'encliquetage 312 et la paroi basale 42 de l'élément de préhension. La surface d'étanchéité 312 définit ainsi un logement d'encliquetage étanche entre le cordon 311 et la paroi basale 302.

L'élément 31 s'étend avantageusement de la paroi basale 302 à travers l'embase 2 jusqu'à environ mi-hauteur du réservoir 4. Toutefois, il est à remarquer que la hauteur à laquelle s'étend l'extrémité libre 313 de l'élément 31 peut fortement varier. En effet, l'élément 31 peut être une tige très restreinte ne dépassant pas la hauteur de l'embase 2, ou au contraire, peut être une tige très grande venant quasiment au contact du fond du réservoir 4.

L'organe d'obturation 3 est réalisé monobloc avec l'embase 2. Comme représenté sur les figures la et 1b, l'organe d'obturation 3, en sortie de moule, est relié par un pont de matière annulaire 23 à l'embase 2. Plus précisément, le pont de matière 23 relie la surface de jonction 310 de l'élément 31 à un bord périphérique 200 formé par le plateau radial 20. Cette configuration a pour avantage de garantir une sécurité de premier usage, le produit contenu dans le réservoir 4 ne pouvant être extrait avant rupture du pont de matière 23.

Ce pont de matière, lors de la première utilisation, devra donc être rompu. Cette rupture est effectuée par un mouvement de traction, de poussée ou de rotation de l'organe d'obturation 3 par rapport à l'embase. Une telle rupture a alors pour effet d'aboutir à la création d'un orifice 24 délimité par le bord périphérique 200 du plateau radial 20. L'organe d'obturation 3 peut alors être librement extrait du réservoir 4 et de l'embase 2. Cette configuration donne ainsi lieu à un organe d'obturation 3 en position ouverte compatible avec le prélèvement et l'application de produit. Il est à noter que l'orifice 24 est avantageusement ménagé au centre du plateau radial 20 et que cet orifice présente toutes formes appropriées : circulaire, oblong, elliptique etc. Toutefois, la dimension de l'orifice 24 est avantageusement telle que du produit fluide sera retenu par capillarité au niveau de l'orifice si le distributeur est penché voire retourné. Ainsi, cette caractéristique fait que l'embase 2 elle-même peut être utilisée comme élément d'application. Pour ce faire, l'orifice 24 présentera avantageusement un diamètre restreint de l'ordre de 2 à 6 mm et de préférence de l'ordre de 3 à 4 mm.

Il est à noter que le bord périphérique formant l'orifice sert initialement de point d'attache pour le pont de matière cassante et ensuite de zone annulaire d'étanchéité en coopération la surface d'étanchéité 312 de l'organe d'obturation.

D'autre part, il est à noter que l'élément 31 pourrait ne pas servir au prélèvement et à l'application mais pourrait être utilisé uniquement en tant que tige de guidage destinée à faciliter la remise en place de l'organe d'obturation une fois la distribution terminée. En effet, lorsque la distribution est terminée, l'organe d'obturation 3 est replacé de telle sorte à obturer l'orifice 24. L'élément 31 facilite bien entendu ce repositionnement puisqu'il suffit de lâcher l'élément 31 au niveau de l'orifice 24 pour guider l'organe d'obturation par rapport à l'embase.

L'organe d'obturation peut être remis en place. L'organe d'obturation peut alors définir une position fermée de refermeture telle que représentée sur les figures 2a et 2b. Cette position permet à l'organe d'obturation 3 d'être fermement maintenu sur l'embase 2. Pour ce faire, un système d'encliquetage est prévu. Ce système d'encliquetage met en oeuvre une coopération entre le bord périphérique 200 de l'embase 2 et le cordon d'encliquetage 311 de l'élément 31. Cette coopération a lieu suite à une pression de l'organe d'obturation suffisamment forte pour que le bord périphérique 200 franchisse le cordon d'encliquetage 311. Une fois le cordon d'encliquetage 311 franchi, le bord périphérique 200 retenu par le cordon d'encliquetage 311 maintient l'organe d'obturation en position fermée de refermeture. Dans cette position, le bord périphérique 200 est alors en prise étanche avec la surface d'étanchéité 312 de l'élément 31 évitant ainsi toutes possibilités de fuite de produit entre l'élément 31 et l'embase 2.

En outre, il est à noter qu'il est possible dans cette position d'éviter tout jeu ou déplacement axial relatif entre l'organe d'obturation 3 et l'embase 2. En effet, la paroi basale 302 de l'élément de préhension située en position initiale et en position ouverte à distance du plateau radial 20 peut venir en butée contre le plateau radial suite au franchissement du cordon d'encliquetage 311 en position fermée de fermeture. Le jeu entre l'organe d'obturation 3 et l'embase 2 pourra alors être limité si le bord périphérique 200 du plateau radial 20 présente une hauteur sensiblement égale à la hauteur de la surface d'étanchéité 312.

La figure 5 montre une autre configuration pour l'élément de préhension 30. Les faces 303a et b sont moins concaves, mais présentent une partie supérieure favorisant la préhension en vue d'une traction pour retirer l'organe d'obturation de l'orifice de l'embase.

Enfin, lorsque l'utilisateur souhaitera repasser en position ouverte, une simple traction exercée sur l'organe d'obturation 3 permettra au bord périphérique 200 de passer le cordon d'encliquetage 311 et ainsi d'extraire l'élément 31.

Bien que la présente invention ait été décrite en référence à un mode de réalisation particulier de celle-ci, il est entendu qu'elle n'est pas limitée par les exemples décrits ci-dessus. Au contraire, un homme du métier pourrait y apporter toute modification utile sans sortir du cadre de la présente invention telle que définie dans les revendications annexées.

## Revendications

1. Distributeur de parfum comprenant :
- un réservoir de parfum (4) comprenant un col (40) formant une ouverture, le réservoir étant sensiblement rigide,
- un bouchon (1) monté sur le col (40) du réservoir (4), ledit bouchon comprenant une embase de fixation (2) et un organe d'obturation (3), l'embase étant fixée sur le col du réservoir, l'embase (2) définissant un orifice (24) et l'organe d'obturation (3) étant apte à obturer ledit orifice (24), l'organe d'obturation (3) comprenant un élément de prélèvement et/ou d'application de parfum (31) qui s'étend à travers l'embase (2),
ladite embase (2) et ledit organe d'obturation (3) étant réalisés de manière monobloc en étant reliés l'un à l'autre par un pont de matière (23) cassable lors d'une première utilisation, l'orifice (24) de l'embase (2) étant délimité par un bord périphérique (200) relié par ledit pont de matière (23) à une surface de jonction (310) de l'élément de prélèvement et/ou d'application (31) **caractérisé en ce que** ledit bord périphérique (200) est apte à venir en contact étanche contre une surface d'étanchéité (312) dudit élément de prélèvement et/ou d'application (31) après une rupture dudit pont de matière (23).

2. Distributeur selon la revendication 1, dans lequel ledit élément de prélèvement et/ou d'application (31) comporte des moyens de rétention de parfum (3130 ; 3131).

3. Distributeur selon la revendication 1 ou 2, dans lequel ladite embase (2) comporte une bague (22) pourvue d'un profil d'encliquetage (220) apte à venir s'encliqueter dans un évidement (401) correspondant dudit col (40) afin de maintenir ladite embase (2) sur ledit col (40).

4. Distributeur selon l'une quelconque des revendications précédentes dans laquelle ladite embase (2) comporte une jupe d'étanchéité (21) apte à venir en contact étanche dans ledit col (40).

5. Distributeur selon l'une quelconque des revendications précédentes, dans lequel ledit élément de prélèvement et/ou d'application (31) comporte un cordon d'encliquetage (311) apte à coopérer avec ledit bord périphérique (200) pour le maintenir en contact étanche de la surface d'étanchéité (312) en position fermée de refermeture.

6. Distributeur selon la revendication 5, dans lequel ledit cordon d'encliquetage (311) est situé entre la surface de jonction (310) et la surface d'étanchéité (312).

7. Distributeur selon la revendication 5, dans lequel ledit organe d'obturation (3) comporte un élément de préhension (30) destiné à être saisi par un utilisateur, ledit élément de préhension (30) comportant une paroi basale (302) située en regard de ladite embase (2), ladite paroi basale (302) étant distante de ladite embase (2) avant rupture du pont de matière (23) et venant au contact de ladite embase (2) après rupture du pont de matière (23) et encliquetage du bord périphérique (200) entre ledit cordon d'encliquetage (311) et ladite paroi basale (302).

8. Distributeur selon la revendication 7, dans lequel ladite surface d'étanchéité (312) est localisée entre ledit cordon d'encliquetage (311) et ladite paroi basale (302).

9. Distributeur selon la revendication 7, dans lequel ledit élément de préhension (30) comporte deux faces (303a, 303b) opposées en miroir présentant chacune une surface concave destinée à faciliter le retrait de l'organe d'obturation (3).

10. Distributeur selon l'une quelconque des revendications précédentes, dans lequel ledit orifice (23) présente un diamètre tel que le produit fluide contenu dans le réservoir (4) est retenu par capillarité au niveau dudit orifice (24) lorsque ledit bouchon (1) est retourné.

11. Distributeur selon l'une quelconque des revendications précédentes, dans lequel ledit orifice (24) présente un diamètre avantageusement de 2 à 6 mm et de préférence de 3 à 4 mm.

## Claims

1. A perfume dispenser comprising:
· a perfume reservoir (4) comprising a neck (40) forming an opening, the reservoir being substantially rigid; and
· a stopper (1) mounted on the neck (40) of the reservoir (4), said stopper comprising a fastener collar (2) and a closure member (3), the collar being fastened on the neck of the reservoir, the collar (2) defining an orifice (24), and the closure member (3) being suitable for closing said orifice (24), the closure member (3) including a perfume extractor and/or applicator element (31) that extends through the collar (2),
said collar (2) and said closure member (3) being made as a single part, being connected together via a material bridge (23) that breaks during first use, the orifice (24) of the collar (2) being defined by a peripheral edge (200) that is connected via said material bridge (23) to a junction surface (310) of the extractor and/or applicator element (31), the stopper being **characterized in that** said peripheral edge (200) is suitable for coming into sealing contact against a sealing surface (312) of said extractor and/or applicator element (31) after said material bridge (23) has been broken.

2. A dispenser according to claim 1, in which said extractor and/or applicator element (31) includes perfume-retention means (3130; 3131).

3. A dispenser according to claim 1 or claim 2, in which said collar (2) includes a ring (22) provided with a snap-fastener profile (220) that is suitable for snap-fastening in a corresponding recess (401) of said neck (40), so as to hold said collar (2) on said neck (40).

4. A dispenser according to any preceding claim, in which said collar (2) includes a sealing skirt (21) that is suitable for coming into sealing contact in said neck (40).

5. A dispenser according to any preceding claim, in which said extractor and/or applicator element (31) includes a snap-fastener bead (311) that is suitable for cooperating with said peripheral edge (200), so as to hold it in sealing contact against the sealing surface (312) in the closed position.

6. A dispenser according to claim 5, in which said snap-fastener bead (311) is situated between the junction surface (310) and the sealing surface (312).

7. A dispenser according to claim 5, in which said closure member (3) includes a handle (30) for being held by a user, said handle (30) including a step wall (302) that is situated facing said collar (2), said step wall (302) being remote from said collar (2) before the material bridge (23) has been broken, and coming into contact with said collar (2) after the material bridge (23) has been broken, and snap-fastening the peripheral edge (200) between said snap-fastener bead (311) and said step wall (302).

8. A dispenser according to claim 7, in which said sealing surface (312) is located between said snap-fastener bead (311) and said step wall (302).

9. A dispenser according to claim 7, in which said handle (30) includes two faces (303a, 303b) that are mirror images, each presenting a concave surface, making it easier to remove the closure member (3).

10. A dispenser according to any preceding claim, in which said orifice (24) presents a diameter such that the fluid contained in the reservoir (4) is retained by capillarity in said orifice (24) when said stopper (1) is turned upsidedown.

11. A dispenser according to any preceding claim, in which said orifice (24) presents a diameter that is advantageously in the range 2 mm to 6 mm, and preferably in the range 3 mm to 4 mm.

## Patentansprüche

1. Abgabevorrichtung für Parfüm, die Folgendes umfasst:
- einen Parfüm-Behälter (4), der einen Hals (40) aufweist, der eine Öffnung besitzt, wobei der Behälter im Wesentlichen starr ist,
- einen Stopfen (1), der auf dem Hals (40) des Behälters (4) montiert ist, wobei der Stopfen eine Befestigungsbasis (2) und ein Verschlussorgan (3) umfasst, wobei die Basis am Hals des Behälters befestigt ist und die Basis (2) eine Öffnung (24) besitzt, und wobei das Abgabeorgan (3) geeignet ist, diese Öffnung (24) zu verschließen, wobei das Abgabeorgan (3) ein Element zum Entnehmen und/oder Aufbringen von Parfüm (31) umfasst, das sich durch die Basis (2) hindurch erstreckt,
- wobei die Basis (2) und das Verschlussorgan (3) einstückig ausgebildet und miteinander durch eine Materialbrücke (23) verbunden sind, die bei der ersten Verwendung aufgebrochen werden kann, wobei die Öffnung (24) der Basis (2) von einem Umfangsrand (200) begrenzt ist, der durch die Materialbrücke (23) mit einer Verbindungsoberfläche (310) des Elements zur Entnahme und/oder Aufbringung (31) verbunden ist,
- **dadurch gekennzeichnet, dass** der Umfangsrand (200) geeignet ist, an einer Dichtoberfläche (312) des Elements zur Entnahme und/oder Aufbringung (31) in dichte Berührung zu kommen, nachdem besagte Materialbrücke (23) aufgebrochen worden ist.

2. Abgabevorrichtung nach Anspruch 1, bei der das Element zur Entnahme und/oder Aufbringung (31) Einrichtungen (3130; 3131) zum Zurückhalten von Parfüm umfasst.

3. Abgabevorrichtung nach Anspruch 1 oder 2, bei welcher die besagte Basis (2) einen Ring (22) umfasst, der mit einem Rast-Profil (220) versehen ist, das in einer Ausnehmung (401) im Bereich des Halses (40) einrasten kann, um die Basis (2) auf dem Hals (40) festzuhalten.

4. Abgabevorrichtung nach einem der vorhergehenden Ansprüche, bei welcher die Basis (2) eine Dichtschürze (21) umfasst, die im Hals (40) in dichten Eingriff treten kann.

5. Abgabevorrichtung nach einem der vorhergehenden Ansprüche, bei der das Element zur Entnahme und/oder Aufbringung (31) einen Rast-Wulst (311) umfasst, der geeignet ist, mit dem Umfangsrand (200) zusammenzuwirken, um es in dichter Berührung mit der Dichtoberfläche (312) in der Verschlussstellung beim wieder Verschließen zu halten.

6. Abgabevorrichtung nach Anspruch 5, bei der der Rast-Wulst (311) zwischen der Verbindungsoberfläche (310) und der Dichtoberfläche (312) angeordnet ist.

7. Abgabevorrichtung nach Anspruch 5, bei welcher das Verschlussorgan (3) ein Greifelement (30) umfasst, das dazu dient, von einem Verwender ergriffen zu werden, wobei das Greifelement (30) eine Basiswand (302) umfasst, die im Bereich der Basis (2) angeordnet ist, wobei die Basiswand (302) von der Basis (2) vor dem Aufbrechen der Materialbrücke (23) einen Abstand aufweist, und mit der Basis (2) nach dem Aufbrechen der Materialbrücke (23) und dem Einrasten des Umfangsrandes (200) zwischen dem Rast-Wulst (311) und der Basiswand (302) in Berührung kommt.

8. Abgabevorrichtung nach Anspruch 7, bei der die Dichtoberfläche (312) zwischen dem Rast-Wulst (311) und der Basiswand (302) angeordnet ist.

9. Abgabevorrichtung nach Anspruch 7, bei der das Greifelement (30) zwei Flächen (303a, 303b) aufweist, die sich spiegelbildlich gegenüberliegen und von denen jede eine konkave Oberfläche aufweist, die dazu dient, das Herausziehen des Verschlussorgans (3) zu erleichtern.

10. Abgabevorrichtung nach einem der vorhergehenden Ansprüche, bei der die Öffnung (23) einen derartigen Durchmesser aufweist, dass das im Behälter (4) enthaltene, fluidförmige Produkt durch Kapillarwirkung im Bereich dieser Öffnung (24) zurückgehalten wird, wenn der Stopfen (1) zurückgebracht wird.

11. Abgabevorrichtung nach einem der vorhergehenden Ansprüche, bei welcher die Öffnung (24) einen Durchmesser aufweist, der vorteilhafter Weise von 2 mm bis 6 mm und vorzugsweise von 3mm bis 4 mm reicht.
